# EUROPÄISCHE PATENTSCHRIFT

(11) **EP 1 070 190 B1**
(45) Veröffentlichungstag und Bekanntmachung des Hinweises auf die Patenterteilung: **27.08.2003**
(21) Anmeldenummer: 98967048.4
(22) Anmeldetag: 24.12.1998
(51) Int. Cl.: E06B 3/70, E06B 3/58

(54) **VERFAHREN ZUM RENOVIEREN VON TÜREN**
METHOD FOR RENOVATING DOORS
PROCEDE POUR RENOVER DES PORTES

(30) Priorität: 09.04.1998 DE 19816006
(43) Veröffentlichungstag der Anmeldung: 24.01.2001
(73) Patentinhaber: Horst, Jung, D-63128 Dietzenbach (DE)
(72) Erfinder: Horst, Jung, D-63128 Dietzenbach (DE)
(74) Vertreter: Stoffregen, Hans-Herbert, Dr. Dipl.-Phys.
(86) Internationale Anmeldenummer: EP9808441
(87) Internationale Veröffentlichungsnummer: WO99053166

(56) Entgegenhaltungen:
- DE-A- 1 571 070
- DE-A- 2 549 513
- DE-A- 2 825 914
- DE-A- 3 217 370
- DE-U- 29 511 323
- FR-A- 2 747 727

## Beschreibung

Die Erfindung bezieht sich auf ein Verfahren zum Renovieren einer Tür, die eine erste und eine zweite Türblattseite und diese begrenzenden Türfalz aufweist, wobei nach Entfernung von vorspringenden entfernbaren Elementen wie Beschlägen, Schlössern oder ähnlichem ein Glätten von falzseitigem Rand der Tür, Einbringen einer umlaufenden Nut in die Türfalz, Glätten von Türkanten und den Türblättem, Abkleben von Öffnungen im Schlossbereich, Abdecken der ersten Türblattseite mit einem. Ummantelungsmaterial, Erwärmen des Ummantelungsmaterials, Befestigen des Ummantelungsmaterials in der eingebrachten umlaufenden Nut, Drehen der Tür, Abdecken der zweiten Türblattseite mit Ummantelungsmaterial, Erwärmen des Ummantelungsmaterials und Befestigen in der umlaufenden Nut, Abdecken der umlaufenden Nut mittels eines flachen Umleimers und Festkleben des Umleimers auf die umlaufende Nut begrenzenden falzseitigen Randbereichen erfolgt.

Es sind Türrenovierungsverfahren bekannt, bei denen die Türblattseiten mit einer Folie überzogen werden. Bei nicht fachmännischer Ausführung kann dabei der Nachteil auftreten, dass im Bereich des Falzes aufgrund des Überlappens der verwendeten Folienbahnen eine Materialverstärkung auftritt, die optisch störend ist und gegebenenfalls dazu führt, dass eine Tür nicht ordnungsgemäß schließt.

Der DE 32 17 370 A1 ist ein Verfahren der eingangs genannten Art zum Renovieren einer Tür zu entnehmen, bei der im Türfalz der zu renovierenden Tür eine umlaufende Nut eingebracht wird, Türkanten sowie Türblattseiten geglättet, eine Folie, mit der die Tür bespannt werden soll, vor dem Abdecken der Türblattseite erwärmt und gereckt wird, um anschließend die Folie in der umlaufenden Nut zu befestigen, die ihrerseits mit einem Nut band abgedeckt wird.

Um nach der DE-A 25 49 513 eine Tür mit einer Folie zu beschichten, wird diese im erhitzten Zustand über die Tür gespannt und sodann in einer umlaufenden Nut mittels Heftklammern befestigt.

Der vorliegenden Erfindung liegt das Problem zu Grunde, ein Verfahren zum Renovieren einer Tür zur Verfügung zu stellen, dass diese einerseits ein Aussehen einer neuen Tür aufweist und andererseits mit einfachen handwerklichen Maßnahmen entweder erstmalig mit einem Ausschnitt oder bei bereits vorhandenem Ausschnitt mit einem neuen Ausschnitt versehen werden kann, der mit einem gewünschten Einsatz ausfüllbar ist.

Zur Lösung des Problems werden nachstehende Verfahrensschritte vor dem Glätten der Türblattseiten vorgeschlagen:
- Ausschneiden eines Türausschnitts oder Vergrößern eines vorhandenen Törausschnitts jeweils auf eine Normgröße,
- Ausfräsen einer den so hergestellten Ausschnitt umgebenden umlaufenden Stufe auf jeder Türblattseite,
- Einsetzen jeweils einer Abdeckung im jeweiligen von der jeweiligen umlaufenden Stufe gebildeten Rahmen,
- Ausschneiden jeder Abdeckung zur Erzielung eines gewünschten neuen Ausschnitts,
- Einfügen von Leisten zwischen auschnittsseitigen inneren zueinander beabstandeten Randbereichen der Abdeckungen,
- Glätten jeder Abdeckung und jeder Türblattseite und anschließendes Abdecken, Erwärmen und Befestigen des Ummantelungsmaterials, wobei das Ummantelungsmaterial im Bereich des Ausschnitts ausgeschnitten und an den Leisten mittels Klammern befestigt wird, und schließlich.
- Einsetzen eines Einsatzes in den Ausschnitt und befestigen des Einsatzes.

Durch die erfindungsgemäße Lehre ergibt sich der Vorteil, dass Randstreifen des während des Befestigens erwärmten Ummantelungsmaterials in die umlaufende Innennut eingebracht werden können mit Materialüberlappungen, die die Innennut nahezu vollständig ausfüllen; denn die Nut hat einzig und allein die Aufgabe, das Ummantelungsmaterial in der Nut zu befestigen und Ummantelungsmaterial aufzunehmen. Somit ergibt sich eine glatte Fläche außerhalb der Nut, so dass es nur noch erforderlich ist, die Nut über einen flächigen Umleimer abzudecken, der seinerseits im Randbereich der Nut verklebt wird. Durch diese Maßnahme wird sichergestellt, dass die renovierte Tür gewünschte Außenabmessungen auch im Bereich des Falzes aufweist, so dass die gewünschte Funktionalität gewährleistet ist. Da der Umleimer flächig im Falzbereich befestigt ist, ergibt sich außerdem ein ansprechendes Äußeres, auch dann, wenn das Ummantelungsmaterial innerhalb der Nut aufgrund der abgeschnittenen Ränder in unterschiedlichen Dicken vorliegt.

Ferner wird die Lehre vermittelt dass vor dem Glätten der Türblattseiten der in der Tür vorhandene Türausschnitt auf eine Normgröße vergrößert wird oder in das Türblatt selbst ein entsprechender Ausschnitt in Normgröße eingebracht wird, dass auf jeder Türblattseite eine den vergrößerten Ausschnitt umgebende umlaufende Stufe ausgefräst wird, dass im jeweiligen von der umlaufenden Stufe gebildeten Rahmen eine Abdeckung eingesetzt wird, dass die Abdeckung zur Erzielung eines Ausschnitts gewünschter Größe ausgeschnitten wird, dass zwischen ausschnittsseitigen inneren Rändern der Abdeckungen Leisten eingebracht werden, deren Höhe gleich dem lichten Abschnitt zwischen den einander zugewandten Flächen der Abdeckungen ist, dass die Abdeckungen sowohl in Bezug auf die jeweilige Türblattseite als auch des Ausschnitts geglättet werden und dass anschließend die Türblattseiten in zuvor beschriebener Weise mit Ummantelungsmaterial abgedeckt und dieses sowohl an der umlaufenden Innennut als auch an den Leisten befestigt wird, nachdem das Ummantelungsmaterial im Bereich des Ausschnitts ausgeschnitten worden ist. Sodann kann ein gewünschter Einsatz in den Ausschnitt eingebracht und befestigt werden, wobei es sich bei dem Einsatz z. B. um einen Glasrahmen, Stilrahmen, Sprossenrahmen oder eine Kassette handeln kann.

Durch die erfindungsgemäße Lehre wird bei einer bereits einen Ausschnitt aufweisenden Tür gezielt der Ausschnitt vergrößert, um diesen sodann zu verkleinern, um eine Befestigung für einen Einsatz zur Verfügung zu stellen. Ist ein entsprechender Ausschnitt zuvor in der zu renovierenden Tür nicht vorhanden gewesen, so kann ein entsprechender Normausschnitt eingebracht und in beschriebener Weise verkleinert und sodann mit einem Einsatz versehen werden.

Durch die erfindungsgemäße Lehre ergibt sich eine Normierung zum Renovieren von Türen, die es ermöglicht, dass auch wenig geschulte Personen problemlos eine Tür renovieren können. Dadurch, dass Normabmessungen in Bezug auf den Einsatz zugrundegelegt werden, um einen Ausschnitt zur Verfügung zu stellen, sind fehlerhafte Arbeiten weitgehend ausgeschlossen.

Weitere Einzelheiten, Vorteile und Merkmale der Erfindung ergeben sich nicht nur aus den Ansprüchen, den diesen zu entnehmenden Merkmalen -für sich und/oder in Kombination-, sondern auch aus der nachfolgenden Beschreibung von der Zeichnung zu entnehmenden bevorzugten Ausführungsbeispielen.

Es zeigen:
- Fig. 1: einen Querschnitt durch eine Tür,
- Fig. 2 bis Fig. 6: Prinzipdarstellungen zur Verdeutlichung des Verfahrensablaufs zur Erneuerung eines Ausschnitts in einer Tür und
- Fig. 7: einen Ausschnitt einer Tür mit Kassetteneinsatz.

In Fig. 1 ist im Ausschnitt ein Querschnitt durch eine Tür 10 dargestellt, die zu renovieren ist. Hierzu werden von der Tür 10 zunächst Beschläge, das Schloss u. ä. entfernt. Sodann wird die Tür 10 in ihrem Türumlauf, also in ihrem Türfalz geglättet. Anschließend wird eine umlaufende Nut eingebracht, die im Falzbereich verläuft. Die entsprechende Nut ist in der Fig. 1 mit dem Bezugszeichen 12 versehen. Sodann wird die Tür 10 geglättet, d. h. sowohl im Kantenbereich als auch in Bezug auf ihre Türblattseiten. Die durch ein Schloss bedingten Öffnungen werden abgedeckt. Anschließend wird eine Türblattseite mit einem aus Kunststoffmaterial bestehenden Ummantelungsmaterial abgedeckt, dieses in einem Randbereich befestigt, sodann durch Applikation von Wärme gedehnt, um an im zu dem ersten Randbereich gegenüberliegenden Randbereich das Ummantelungsmaterial ebenfalls zu befestigen, also an zwei gegenüberliegenden Randbereichen, insbesondere den schmaleren. Das Befestigen erfolgt dabei im Bereich der umlaufenden Nut 12 mittels Klammern, Stiften oder anderen geeigneten Materialien 16. Insbesondere wird ein Tacker benutzt, um das Ummantelungsmaterial zu befestigen.

Das Spannen des Ummantelungsmaterial erfolgt vorzugsweise zunächst im Bereich der Schmalseiten der Tür. Sodann wird das Ummantelungsmaterial entlang der Türblattseite gespannt und in den Längsrandbereichen befestigt. Schließlich wird die Tür gedreht, um die gegenüberliegende Türblattseite entsprechend mit Ummantelungsmaterial abzudekken und dieses zu befestigen.

Nachdem die Türblattseiten und der Falzbereich von dem Ummantelungsmaterial abgedeckt und dieses mittels der Klammern 16 in der Nut 12 befestigt ist, wird der Falzbereich von einem flachen Umleimer 18 abgedeckt und der Umleimer 18 verklebt. Die Nut 12 wird auf diese Weise vollständig abgedeckt, wobei die Nut 12 ausschließlich die Aufgabe hat, dass das Ummantelungsmaterial 14 mittels der Klammern 16 befestigt werden kann und außerhalb der Befestigung vorhandenes Randmaterial eingebracht werden kann. Dabei weist die Nut 12 eine Größe auf, um im erforderlichen Umfang das Material aufzunehmen.

Aufgrund des flächigen und in den angrenzenden Randbereichen 20, 22 der Nut 12 festgeklebten Umleimers 18 kann nicht festgestellt werden, dass die Tür 10 mit einem aus Kunststoff bestehenden Ummantelungsmaterial abgedeckt worden ist, zumal dieses eine Optik und Struktur aufweist, die einem gewünschten Holz nachempfunden ist. Auch ist es unbeachtlich, ob Materialanhäufungen in der Nut 12 vorliegen, da diese vollständig von der Nut 12 aufgenommen werden, die ihrerseits von dem Umleimer 18 vollständig abgedeckt ist.

Um eine Tür in zuvor beschriebener Weise zu renovieren, die einen Ausschnitt aufweist, der durch einen neuen Ausschnitt ersetzt werden soll, bzw. eine ursprünglich einen Ausschnitt nicht aufweisende Tür mit einem Ausschnitt zu versehen, wird zur Ausbildung des Ausschnittes, bevor das Ümmantelungsmaterial in zuvor beschriebener Art befestigt wird, nachstehender Verfahrensablauf beschrieben.

So ist in Fig. 2 eine Tür 24 mit einem z. B. einem Einsatz wie Glasrahmen 26 verschlossenen Ausschnitt 28 dargestellt. Um die Tür 24 zu renovieren und einen neuen Ausschnitt auszubilden, der mit einem Dekorrahmen, Zierrahmen, Kassette (Fig. 7) oder ähnliches ausgefüllt werden soll, wird zunächst der Einsatz 26 entfernt und sodann entsprechend Fig. 3 der Ausschnitt 28 vergrößert, so dass ein neuer Ausschnitt 30 zur Verfügung sieht. Durch Fräsen auf jeder Türblattseite 32, 34 werden den Ausschnitt 30 umgebende Rahmen bildende Stufen 36, 38 ausgebildet, in die entsprechend der Fig. 4 jeweils eine Abdeckung 40; 42 vorzugsweise in Form einer Spanplatte eingebracht wird, die jeweils flächig zu jeder Türblattseite verlaufen. Die Abdeckung 40, 42 wird mit den Stufen 36, 38, d. h. deren dem Ausschnitt zugewandten schmaleren Abschnitten 44, 46 z. B. mittels Nägeln fixiert. Sofern die Abdeckung 40, 42 noch keinen Ausschnitt aufweist, wird dieser mittels einer Säge eingebracht. Die entsprechenden Ausschnitte sind in Fig. 4 mit dem Bezugszeichen 48 versehen.

Innenrandseitig werden zwischen den Abdeckungen 40, 42 eine umlaufende Leiste bzw. Abschnitte von Leisten 50, 52 eingebracht, die zum einen die erforderliche Stabilität bieten und zum anderen als Befestigung für das Ummantelungsmaterial dienen. Nach Fixieren der Leisten oder Kanthölzer 50, 52 wird in gewohnter Weise jede Türblattseite geglättet, um in zuvor beschriebener Weise das Ummantelungsmäterial aufzubringen und zu befestigen. Im Bereich des Ausschnittes 48 kann sodann ein gewünschter Einsatz 54 wie Zierrahmen, Sprossenfenster, Glasscheibe oder ähnliches . eingebracht und fixiert werden.

Wie die Fig. 7 verdeutlicht, kann in dem Ausschnitt 48 auch ein ggf. mehrteiliger Kassetteneinsatz 56 befestigt werden, der aus einem umlaufenden Rahmen 58 besteht, der randseitig über die jeweilige Türblattseite entsprechend der Fig. 6 vorsteht und zwei in etwa dachförmige oder doppeltrapezförmige Kassettenteile 60, 62 aufnimmt, die vorzugsweise gleich ausgebildet sind und aus Holz, Holzmaterial oder gleichwirkendem Material besteht. Durch die Kasseneneinsätze 56, 60, 62 ergibt sich eine Tiefenwirkung, wodurch die Tür optisch überaus ansprechend und ggf. auch "schwer" wirkt.

Bevor der Einsatz 54, 56 in den jeweiligen Ausschnitt 48 eingebracht und befestigt wird, werden die Türblätter insbesondere nach dem erfindungsgemäßen und anhand der Fig. 1 erläuterten Verfahren renoviert.

Sofern die zu renovierende Tür Gebrauchsspuren aufweist, die zu Löchern, Dellen oder ähnliches geführt haben, werden diese Bereiche mit Spachtelmasse ausgefüllt, um eine glatte Oberfläche zu erzielen, entlang der das Abdeckmaterial gespannt wird.

## Patentansprüche

1. Verfahren zum Renovieren einer Tür (10, 24), die eine erste und eine zweite Türblattseite und diese begrenzenden Türfalz aufweist, wobei nach Entfernung von vorspringenden entfernbaren Elementen wie Beschlägen, Schlössern oder ähnlichem ein Glätten von falzseitigem Rand der Tür, Einbringen einer umlaufenden Nut (12) in die Türfalz, Glätten von Türkanten und den Türblättern, Abkleben von Öffnungen im Schlossbereich, Abdecken der ersten Türblattseite mit einem Ummantelungsmaterial (14), Erwärmen des Ummantelungsmaterials, Befestigen des Ummantelungsmaterials in der eingebrachten umlaufenden Nut, Drehen der Tür, Abdecken der zweiten Türblattseite mit Ummantelungsmaterial, Erwärmen des Ummantelungsmaterials und Befestigen in der umlaufenden Nut, Abdecken der umlaufenden Nut mittels eines flachen Umleimers (18) und Festkleben des Umleimers auf die umlaufende Nut begrenzenden falzseitigen Randbereichen (20, 22) erfolgt,
**gekennzeichnet durch** nachfolgende Verfahrensschritte vor dem Glätten der Türblattseiten:
- Ausschneiden eines Türausschnitts oder Vergrößern eines vorhandenen Türausschnitts (28) jeweils auf eine Normgröße,
- Ausfräsen einer den so hergestellten Ausschnitt umgebenden umlaufenden Stufe (36, 38) auf jeder Türblattseite,
- Einsetzen jeweils einer Abdeckung (40, 42) im jeweiligen von der jeweiligen umlaufenden Stufe gebildeten Rahmen,
- Ausschneiden jeder Abdeckung zur Erzielung eines gewünschten neuen Ausschnitts (48),
- Einfügen von Leisten (50, 52) zwischen auschnittsseitigen inneren zueinan-der beabstandeten Randbereichen der Abdeckungen,
- Glätten jeder Abdeckung und jeder Türblattseite und anschließendes Abdecken, Erwärmen und Befestigen des Ummantelungsmaterials, wobei das Ummantelungsmaterial im Bereich des Ausschnitts ausgeschnitten und an den Leisten mittels Klammem (16) befestigt wird, und schließlich
- Einsetzen eines Einsatzes (54, 56) in den Ausschnitt und befestigen des Einsatzes.

2. Verfahren nach Anspluch 1,
**dadurch gekennzeichnet,**
**dass** als Einsatz (54, 56) ein Sprossenrahmen, ein Glasrahmen, Stilrahmen, eine Kassette oder ähnliches verwendet wird.

3. Verfahren nach Anspruch 1,
**dadurch gekennzeichnet,**
**dass** als Abdeckung (40, 42) eine solche einer Stärke benutzt wird, dass deren Außenfläche bündig oder nahezu bündig in die angrenzende Türblattseite übergeht.

4. Verfahren nach Anspruch 1,
**dadurch gekennzeichnet,**
**dass** vor dem Glätten Vertiefungen auf der Türblattseite mittels einer Spachtelmasse ausgefüllt werden.

## Claims

1. Method for renovating a door (10, 24) having a first and a second door leaf side and door fold limiting these, whereby after removal of projecting detachable elements as fittings, locks and the like a smoothening of the fold-side edge of the door, inserting of a peripheral groove (12) in the door fold, smoothening of door edges and the door leafs, pasting over openings in the vicinity of the lock, covering of the first door leaf side with covering material (14), heating of the covering material, fastening of the covering material in the inserted peripheral groove, turning over of the door, covering of the second door leaf side with covering material, heating of the covering material and fastening in the peripheral groove, covering the peripheral groove using a plane banding (18) and gluing the banding on fold-side edge locations (20, 22) limiting the peripheral groove takes place,
**characterized by**
the following method steps prior to the smoothening of the door leaf sides:
- cutting-out of a door cut-out or enlarging of a present door cut-out (28) to a standard size in each case,
- milling of a peripheral step (36, 38) surrounding the cut-out produced in this way on each door leaf side,
- inserting a covering (40, 42) in each case in the respective frame formed by the respective peripheral step,
- cutting out of each covering for achieving a desired new cut-out (48).
- inserting strips (50, 52) between inner edge areas of the coverings on the cut-out side spaced to each other,
- smoothing each covering and each door leaf side and subsequently covering, heating and fastening the covering material, whereby in the vicinity of the cut-out the covering material is cut out and fastened to the strips using staples (16), and finally
- inserting an insert (54, 56) in the cutout and fastening the cut-out.

2. Method according to Claim 1
**characterized in**
**that** as insert (54, 56) a transom frame, a glass frame, a decorative frame, a cassette or the like is used.

3. Method according to Claim 1
**characterized in**
**that** as covering (40, 42) one of such thickness is used, that its outside forms a flush or almost flush transition with the adjacent door leaf side.

4. Method according to Claim 1
**characterized in**
**that** prior to the smoothening indentations on the door leaf side are filled up with a knifing filler.

## Revendications

1. Procédé pour rénover une porte (10, 24), qui présente une première et une seconde face de panneau de porte et une feuillure de porte limitant celles-ci, selon lequel, après enlèvement des éléments démontables saillants, comme les ferrures, les serrures ou analogues, on effectue un polissage du bord de la porte du côté de la feuillure, le creusement d'une rainure périphérique (12) dans la feuillure de la porte, le polissage des arêtes de la porte et des panneaux de porte, le colmatage des ouvertures dans la région de la serrure, la couverture de la première face du panneau de porte avec un matériau d'enrobage (14), le chauffage du matériau d'enrobage, la fixation du matériau d'enrobage dans la rainure périphérique creusée, le retournement de la porte, la couverture de la seconde face du panneau de porte avec un matériau d'enrobage, le chauffage du matériau d'enrobage et la fixation dans la rainure périphérique, la couverture de la rainure périphérique au moyen d'une baguette de lisière plate (18) et le collage de la baguette de lisière sur les régions de bord du côté de la feuillure (20, 22) délimitant la rainure périphérique,
**caractérisé par**
les opérations suivantes exécutées avant le polissage des faces du panneau de porte :
- découpage d'une découpe de porte ou agrandissement d'une découpe de porte existante (28) chaque fois à une grandeur normalisée,
- fraisage d'un gradin périphérique (36, 38) entourant la découpe ainsi préparée, sur chaque face du panneau de porte,
- pose d'un recouvrement (40, 42) dans chaque encadrement formé par le gradin périphérique respectif,
- découpage de chaque recouvrement pour obtenir une nouvelle découpe souhaitée (48),
- insertion de baguettes (50, 52) entre des régions de bord intérieures des recouvrements distantes l'une de l'autre du côté de la découpe,
- polissage de chaque recouvrement et de chaque face du panneau de porte puis couverture, chauffage et fixation du matériau d'enrobage, le matériau d'enrobage étant découpé dans la région de la découpe et étant fixé aux baguettes au moyen d'agrafes (16), et finalement
- insertion et fixation d'un insert (54, 56) dans la découpe.

2. Procédé selon la revendication 1,
**caractérisé en ce que**
comme insert (54, 56) on utilise un châssis à meneaux, un châssis vitré, un châssis de style, une cassette ou analogue.

3. Procédé selon la revendication 1,
**caractérisé en ce que**
comme recouvrement (40, 42) on utilise un recouvrement d'une épaisseur telle que sa face extérieure se place à fleur ou pratiquement à fleur de la face du panneau de porte adjacent.

4. Procédé selon la revendication 1,
**caractérisé en ce que**
les creux dans la face du panneau de porte sont comblés au moyen d'un bouche-pores avant le polissage.
